# EUROPÄISCHE PATENTSCHRIFT

(11) **EP 0 189 522 B1**
(45) Veröffentlichungstag und Bekanntmachung des Hinweises auf die Patenterteilung: **18.12.1991**
(21) Anmeldenummer: 85112359.6
(22) Anmeldetag: 30.09.1985
(51) Int. Cl.: H01R 9/28, H01R 4/30

(54) **Klemmenplatte für den Anschluss elektrischer Geräte**
Terminal board for connection of electrical apparatus
Plaque à bornes pour la connexion d'appareils électriques

(30) Priorität: 01.02.1985 DE 3503429
(43) Veröffentlichungstag der Anmeldung: 06.08.1986
(73) Patentinhaber: Felten & Guilleaume Energietechnik GmbH, D-5000 Köln 80 (DE)
(72) Erfinder: Osterloh, Helmut, D-2890 Nordenham (DE); Woldt, Dieter, D-2893 Burhave (DE)

(56) Entgegenhaltungen:
- DE-B- 2 410 046
- DE-C- 826 764
- DE-U- 1 712 917

## Beschreibung

Die Erfindung betrifft eine Klemmenplatte für den Anschluß elektrischer Geräte gemäß dem Oberbegriff des Anspruchs 1.

Eine derartige Klemmenplatte ist bereits bekannt (DE-B-24 10 046). Bei dieser bekannten Klemmenplatte sind die Netzleiter direkt am Anschlußstück und die Wicklungsableitung für das anzuschließende Gerät über einen Kabelschuh am Anschlußbolzen angeschlossen. Der Verdrehungsschutz dieser Anordnung wird durch zwei Vorsprünge des Anschlußstücks erreicht, die an der Kante der Klemmenplatte anliegen. Die beiden Vorsprünge bilden mit der Kante und der durch die im Querschnitt z-förmig gestaltete Ausführung des Anschlußstücks eine Öffnung, durch welche der Anschluß der Wicklungsableitung zum Anschlußbolzen hindurchgeführt ist. Einer weiteren Forderung entsprechend ist es nicht ohne weiteres möglich, den Netzleiter als Alternativlösung mit einem Kabelschuh unter Berücksichtigung der Verdrehsicherheit anzuschließen. Da das Anschlußstück vom Anschlußbolzen und der Kante der Klemmenplatte in seiner Lage fixiert ist, sind den Maßanforderungen bezüglich des einzuhaltenden Abstandes von der Bohrung für den Anschlußbolzen bis zu den Vorsprüngen des Anschlußstücks enge Grenzen gesetzt.

Der Erfindung liegt die Aufgabe zugrunde, eine Klemmenplatte der eingangs geschilderten Art soweit zu ertüchtigen, daß der Netzleiter mit und ohne Kabelschuh und die Wicklungsableitung zum anzuschließenden Gerät mit Kabelschuh unter Gewährleistung eines vollen Verdrehungsschutzes der Anschlüsse mit Kabelschuh anschließbar sind.

Diese Aufgabe wird erfindungsgemäß durch die im Kennzeichen des Anspruchs 1 angegebenen konstruktiven Maßnahmen gelöst.

Die mit der Erfindung erzielten Vorteile bestehen darin, daß das Klemmenstück unabhängig von den Abmessungen der Klemmenplatte auf den Anschlußbolzen aufsetzbar ist, und daß der Verdrehungsschutz für die mit Kabelschuh angeschlossenen Leitungen durch einfache konstruktive Gestaltung des Klemmenstücks und der Klemmenplatte unter Einhaltung der Vorschriften des VDE und der Europanorm für explosionsgeschützte Geräte erreicht wird.

Vorteilhafte Aus- und Weiterbildungen des Gegenstandes nach Anspruch 1 sind den Unteransprüchen zu entehmen.

So ist nach Anspruch 2 die Verdrehsicherheit des Kabelschuhs für den Netzleiter im einzelnen angegeben, wobei mit dem Klemmenstück verbundene Nocken die Bewegungsfreiheit des Kabelschuhs nach den Seiten behindern. Im Anspruch 5 ist der kabelschuhlose Anschluß des Netzleiters beschrieben. Hierbei wird der blanke Netzleiter in Schlaufenform um die Bohrung im Ansatz des Klemmenstücks gelegt und mittels eines Klemmbügels und einer Schraube elektrisch leitend verbunden und festgesetzt. Diese Verbindungsart wird für kleinere Querschnitte des Netzleiters bevorzugt. Bei größeren Querschnitten bedient man sich einer Lasche, die mittels zwei Schrauben mit dem Ansatz des Klemmenstücks verbunden wird, wobei der blanke Netzleiter zwischen der Lasche und dem Ansatz eingeklemmt wird (Anspruch 6). Schließlich gibt der Anspruch 7 die Besonderheiten der Ausgestaltung der Nut wieder, um die Verdrehsicherheit für die Wicklungsableitung mit einem Kabelschuh zu erreichen.

Ausführungsbeispiele sind in Zeichnungen dargestellt und werden im folgenden näher erläutert.

### Es zeigen

- Fig. 1: eine Klemmenplatte für kleine Leiterquerschnitte mit einem kabelschuhlosen Anschluß für den Netzleiter und mit einem Kabelschuhanschluß für die Wicklungsableitung, in Seitenansicht
- Fig. 2: diese Klemmenplatte mit Kabelschuhanschlüssen für den Netzleiter und die Wicklungsableitung, im Ausschnitt und in Seitenansicht
- Fig. 3: eine Klemmenplatte für mittlere Leiterquerschnitte mit einem kabelschuhlosen Anschluß für den Netzleiter und mit einem Kabelschuhanschluß für die Wicklungsableitung, im Ausschnitt und in Seitenansicht
- Fig. 4: diese Klemmenplatte mit Kabelschuhanschlüssen für den Netzleiter und die Wicklungsableitung, im Ausschnitt und in Seitenansicht
- Fig. 5 bis 7: ein Klemmenstück für kleine Leiterquerschnitte in verschiedenen Ansichten
- Fig. 8 bis 11: ein Klemmenstück für mittlere Leiterquerschnitte in verschiedenen Ansichten
- Fig. 12 und 13: eine vollbestückte Klemmenplatte für kleine Leiterquerschnitte in zwei Ansichten
- Fig. 14 und 15: eine vollbestückte Klemmenplatte für mittlere Leiterquerschnitte in zwei Ansichten

Nach Fig. 1 ist in einer Klemmenplatte 1 ein Anschlußbolzen 2 eingelassen. Sein Schaft 21 ist von dem hohlzylindrischen Teil 31 eines Klemmenstücks 3 umgeben. Der Anschlußbolzen dient der Verbindung eines Netzleiters 4 (nicht dargestellt) mit einer Wicklungsableitung 5 und stellt mittels einer Klemmenverbindung 6 die Verbindung zu einem weiteren Anschlußbolzen her. Das Klemmenstück besitzt einen Ansatz 32, der senkrecht zur Achse des hohlzylindrischen Teils mit diesem einstückig verbunden ist. Im äußeren Bereich des Ansatzes ist eine Gewindebohrung 33 eingebracht, deren Achse parallel zur Achse des hohlzylindrischen Teils verläuft. Um diese Bohrung wird bei kabelschuhlosem Anschluß des Netzleiters das blanke Ende des Netzleiters in Schlaufenform gelegt, und anschließend mit einem Klemmbügel 35 unter Zuhilfenahme einer Schraube 34 festgesetzt, für die die Gewindebohrung 33 vorgesehen ist. Die Wicklungsableitung 5 ist mit einem Kabelschuh 51 abgeschlossen, der direkt mit dem Anschlußbolzen verbunden wird. Ein Verdrehungsschutz für den Netzleiter ist hier nicht erforderlich. Nach dem Anschluß des Netzleiters, der Wicklungsableitung und der Vornahme der Klemmenverbindung erfolgt das Festsetzen durch eine Mutter 22, die auf das freie Ende des Anschlußbolzens aufgeschraubt wird. Für den Verdrehungsschutz der Wicklungsableitung 5 mit dem Kabelschuh 51 ist in der Klemmenplatte 1 eine Nut 11 vorgesehen, deren Breite auf die Breite des Kabelschuhs abgestimmt ist. Die Länge dieser Nut wird durch den Anschlußbereich des Kabelschuhs bestimmt.

Nach Fig. 2 kann der Netzleiter mit einem Kabelschuh 41 direkt am Anschlußbolzen 2 befestigt werden. In diesem Fall übernehmen die Nocken 36 den Schutz gegen Verdrehen.

Die Figuren 3 und 4 unterscheiden sich von den Figuren 1 und 2 lediglich durch den Einsatz einer Lasche 35', wozu zwei Schrauben 34 benötigt werden, um den blanken Netzleiter festzusetzen. Bei den Nocken 37 handelt es sich um eine an die Formgebung des Klemmenstücks 3 angepaßte Nockengestaltung mit dreieckigem Querschnitt.

Nach Fig. 5 bis 7 sind beim Klemmenstück 3 Nocken 36 mit rechteckigem Querschnitt vorgesehen, nach den Fig. 8 bis 11 Nocken 37 mit dreieckigem Querschnitt.

Nach Fig. 12 und 13 ist eine bevorzugte Ausführungsform der Klemmenplatte 1 mit 6 Anschlußbolzen 2 bestückt. Die Anschlußbolzen sind mit ihrem Schaft 21 in die Klemmenplatte eingelassen. Der Bereich der Anschlußbolzen ist mit Nuten versehen, die von außen für den Kabelschuh der Wicklungsableitung (nicht dargestellt) als Verdrehungsschutz dienen. Die Klemmenplatte ist mit Klemmenstücken 3 vollständig dargestellt. Die Anschlußbolzen einer Anschlußseite können mit den Anschlußbolzen der anderen Seite durch die Klemmenverbindungen 6 verbunden werden. Eine derartig bestückte Klemmenplatte kann mit Hilfe von Befestigungsbolzen 7 mit dem elektrischen Gerät verbunden werden.

In Fig. 14 und 15 ist die bevorzugte Ausführungsform der Klemmenplatte 1 für mittlere Leiterquerschnitte dargestellt, wozu statt der Klemmbügel Laschen 35' zum Einsatz kommen.

## Patentansprüche

1. Klemmenplatte (1) für den Anschluß elektrischer Geräte, mit in der Klemmenplatte eingelassenen Anschlußbolzen (2) und den dazugehörigen Klemmenstücken (3), mit jeweils einem verdrehungsgesicherten Anschluß für einen Netzleiter (4) und für eine Wicklungsableitung (5), **dadurch gekennzeichnet**, daß das Klemmenstück (3) als ein hohlzylindrisches, den Schaft (21) des Anschlußbolzens (2) umgebendes, elektrisch leitendes Teil (31) ausgebildet ist, wobei der Netzleiter (4) mittels eines Kabelschuhs (41) direkt am Anschlußbolzen (2) anschließbar ist, und daß das Teil (31) mit einem senkrecht zur Achse des hohlzylindrischen Teils angeformten Ansatz (32) versehen ist, der im äußeren Bereich von wenigstens einer parallel zum hohlzylindrischen Teil verlaufenden Gewindebohrung (33) zur Aufnahme einer Schraube (34) für einen kabelschuhlosen Anschluß des Netzleiters (4) durchsetzt ist, und daß die Oberseite des Klemmenstückes (3) im Bereich zwischen dem hohlzylindrischen Teil (31) und den Bohrungen (33) Nocken (36 bzw. 37) aufweist und der Befestigungsbereich des Anschlußbolzens (2) in der Klemmenplatte (1) mit einer seitlich zugänglichen Nut (11) für den Anschluß der Wicklungsableitung (5) versehen ist.

2. Klemmenplatte nach Anspruch 1, **dadurch gekennzeichnet,** daß der Abstand der Nocken (36 bzw. 37) derart bemessen ist, daß der Kabelschuh (41) in seinen Bewegungen nach den Seiten durch die Nocken (36 bzw. 37) verdrehsicher begrenzt ist.

3. Klemmenplatte nach einem der Ansprüche 1 oder 2,
**dadurch gekennzeichnet**, daß die Nocken (36) einen rechteckigen Querschnitt aufweisen.

4. Klemmenplatte nach einem der Ansprüche 1 oder 2,
**dadurch gekennzeichnet**, daß die Nocken (37) einen in Übereinstimmung mit der Formgebung des Klemmenstücks (3) dreieckigen Querschnitt aufweisen.

5. Klemmenplatte nach einem der Ansprüche 1 bis 4,
**dadurch gekennzeichnet**, daß der blanke Netzleiter (4) in Schlaufenform um die Gewindebohrung (33) gelegt wird und mittels eines Klemmbügels (35) mit dem Ansatz (32) elektrisch verbindbar ist, wobei der Klemmbügel mittels der Schraube (34) festgesetzt wird.

6. Klemmenplatte nach einem der Ansprüche 1 bis 4,
**dadurch gekennzeichnet**, daß der blanke Netzleiter (4) mittels einer Lasche (35') mit einem zwei Bohrungen enthaltenden Ansatz (32') elektrisch leitend verbindbar ist, wobei die Lasche mittels zwei Schrauben (34) festgesetzt wird.

7. Klemmenplatte nach einem der Ansprüche 1 bis 5,
**dadurch gekennzeichnet**, daß die Nut (11) in ihrer Breite nach der Breite eines Kabelschuhs (51) für die Wicklungsableitung (5) ausgelegt ist, und daß die Tiefe der Nut (11) derart bemessen ist, daß die Wicklungsableitung (5) mit dem Kabelschuh (51) am Anschlußbolzen (2) verdrehsicher befestigbar ist.

8. Verwendung einer Klemmenplatte nach den Ansprüchen 1 bis 7 mit 6 Anschlußbolzen (2) und den zugehörigen Klemmenstücken (3) in einem elektrischen Gerät, insbesondere in einem Gerät in explosionsgeschützter Ausführung.

## Claims

1. A terminal plate (1) for the connection of electrical devices, with connection bolts (2) inserted in the terminal plate and the associated terminal pieces (3), each with a connection protected against torsion for a mains conductor (4) and for a winding down-lead (5), characterised in that the terminal piece (3) is formed as a hollow cylindrical part (31) which surrounds the shaft (21) of the connection bolt (2) and is electically conductive, wherein the mains conductor (4) is directly connectable to the connection bolt (2) by means of a cable socket (41), and in that the part (31) is provided with a lug (32) which is formed so as to be vertical in relation to the axis of the hollow cylindrical part and is interspersed in the outer region by at least one tapped borehole (33), extending parallel to the hollow cylindrical part, for receiving a screw (34) for a non-cable-socket connection of the line conducotr (4), and in that the upper side of the terminal piece (3) has cams (36 and/or 37) in the region between the hollow cylindrical part (31) and the boreholes (33), and the attachment region of the connection bolt (2) in the terminal plate (1) is provided with a groove (11), accessible from the side, for the connection of the winding down-lead (5).

2. A terminal plate according to Claim 1, characterised in that the spacing of the cams (36 and/or 37) is dimensioned such that the cable socket (41) is limited in its lateral movements by the cams (36 and/or 37) so as to be protected against torsion.

3. A terminal plate according to one of Claims 1 or 2, characterised in that the cams (36) have a rectangular cross-section.

4. A terminal plate according to any one of Claims 1 or 2, characterised in that the cams (37) have a triangular cross-section in conformity with the shape of the terminal piece (3).

5. A terminal plate according to any one of Claims 1 to 4, characterised in that the bare mains conductor (4) is placed around the tapped borehole (33) in the form of a loop and can be connected electrically to the lug (32) by means of a terminal clip (35), the terminal clip being fixed by means of the screw (34).

6. A terminal plate according to any one of Claims 1 to 4, characterised in that the bare mains conductor (4) can be connected in an electrically conductive manner to a lug (32'), containing two boreholes, by means of a strap (35'), the strap being fixed by means of two screws (34).

7. A terminal plate according to any one of Claims 1 to 5, characterised in that the width of the groove (11) is designed so as to conform with the width of a cable socket (51) for the winding down-lead (5), and in that the depth of the groove is dimensioned such that the winding down-lead (5) can be attached to the connection bolt (2) with the cable socket (51) so as to be protected against torsion.

8. Use of a terminal plate according to Claims 1 to 7, with 6 connection bolts (2) and the associated terminal pieces (3) in an electrical device, in particular in a device of explosion-proof construction.

## Revendications

1. Plaque à bornes (1) pour la connexion d'appareils électriques, avec des boulons de raccordement (2) insérés dans la plaque à bornes et les pièces de serrage (3) qui en font partie, avec respectivement un raccordement assuré contre un pivotement pour un conducteur du réseau (4) et pour une dérivation d'enroulement (5), plaque à bornes caractérisée
- en ce que la plaque à bornes (3) est réalisée comme pièce (31) cylindrique creuse, entourant la tige (21) du boulon de raccordement (2), conductrice de l'électricité, le conducteur du réseau (4) pouvant être directement raccordé au boulon de raccordement (2) par une cosse terminale (41), et
- en ce que la pièce (31) est munie d'une saillie (32) façonnée perpendiculairement à l'axe de la pièce cylindrique creuse, qui se trouve traversée dans la zone extérieure par au moins un alésage fileté (33) se développant parallèlement à la partie cylindrique creuse et destiné à recevoir un boulon (34) pour un raccordement sans cosse terminale du conducteur du réseau (4), et
- en ce que la face supérieure de la pièce de serrage (3) comporte dans la zone entre la pièce cylindrique creuse (31) et les alésages (33), des tétons (36 ou 37) et la zone de fixation du boulon de raccordement (2) dans la plaque à bornes (1) est munie d'une rainure (11) accessible latéralement pour le raccordement de la dérivation d'enroulement (5).

2. Plaque à bornes selon la revendication 1, caractérisée en ce que la distance des tétons (36 ou 37) est dimensionnée, de façon que la cosse terminale (41) soit limitée par les tétons (36 ou 37) dans ses mouvements sur les côtés en l'assurant ainsi contre un pivotement.

3. Plaque à bornes selon l'une des revendications 1 ou 2, caractérisée en ce que les tétons (36) présentent une section transversale rectangulaire.

4. Plaque à bornes selon l'une des revendications 1 ou 2, caractérisée en ce que les tétons (37) présentent en accord avec la forme donnée à la pièce de serrage (3) une section transversale triangulaire.

5. Plaque à bornes selon l'une des revendications 1 à 4, caractérisée en ce que le conducteur du réseau (4) dénudé, en forme de boucle, est posé autour de l'alésage fileté (33) et peut être connecté électriquement avec la saillie (32) au moyen d'un étrier de serrage (35), l'étrier de serrage (35) se trouvant immobilisé par le boulon (34).

6. Plaque à bornes selon l'une des revendications 1 à 4, caractérisée en ce que le conducteur du réseau (4) peut être connecté pour conductibilité électrique avec une saillie (32') contenant deux alésages au moyen d'un collier (35'), le collier se trouvant immobilisé par deux boulons (34).

7. Plaque à bornes selon l'une des revendications 1 à 5, caractérisée - en ce que la rainure (11) est conçue en largeur selon la largeur d'une cosse terminale (51) pour la dérivation d'enroulement (5), et - en ce que la profondeur de la rainure est dimensionné de façon que la dérivation d'enroulement (5) puisse être fixée sans pivotement possible avec la cosse terminale (51) sur le boulon de raccordement (2).

8. Utilisation d'une plaque à bornes selon les revendications 1 à 7 avec 6 boulons de raccordement (2) et les pièces de serrage (3) correspondantes dans un appareillage électrique, en particulier dans un appareil réalisé avec protection contre les explosions.
